# EUROPÄISCHE PATENTANMELDUNG

(11) **EP 4 417 914 A1**
(43) Veröffentlichungstag der Anmeldung: **21.08.2024**
(21) Anmeldenummer: 24156555.5
(22) Anmeldetag: 08.02.2024
(51) Int. Cl.: F25D 29/00

(54) **KÜHL- UND/ODER GEFRIERGERÄT**

(30) Priorität: 17.02.2023 DE 102023104004; 13.03.2023 DE 102023106158
(71) Anmelder: Liebherr-Hausgeräte Ochsenhausen GmbH, 88416 Ochsenhausen (DE)
(72) Erfinder: Riedle, Silvia, 88299 Leutkirch (DE); Lehmann, Bernd, 88477 Schwendi (DE); Netzer, Tobias, 88416 Ochsenhausen (DE); Schlemmer, Stephan, 9990 Nussdorf/Debant (AT); Bondarenko, Anastasija, 89231 Neu Ulm (DE); Köhler, Sven, 89290 Buch-Gannertshofen (DE); Gralla, Florian, 88471 Laupheim (DE)
(74) Vertreter: Herrmann, Uwe

(57) **Zusammenfassung**

Kühl- und/oder Gefriergerät mit einer Steuereinheit zur Ansteuerung eines Elements des Geräts, wobei die Steuereinheit eine Schnittstelle aufweist, die derart ausgebildet ist, dass eine Verbindung der Steuereinheit mit einem Endgerät (1) erfolgt, wobei die Steuereinheit derart ausgebildet ist, dass die Ansteuerung des Elements automatisch unter Verwendung von Ressourcen des Endgeräts und/oder Daten erfolgt, die durch einen Nutzer und/oder durch eine automatische Konfiguration des Endgeräts in dem Endgerät hinterlegt worden sind.

## Beschreibung

Die vorliegende Erfindung betrifft ein Kühl- und/oder Gefriergerät mit einer Steuereinheit zur Ansteuerung eines Elements des Geräts, wobei die Steuereinheit eine Schnittstelle aufweist, die derart ausgebildet ist, dass eine Verbindung der Steuereinheit mit einem Endgerät erfolgt.

Nutzer eines Kühl- und/oder Gefriergeräts bereiten das von ihnen genutzte Gerät üblicherweise nicht für frisch gekauftes und daher warmes Kühlgut und verschiedene Arten von Kühlgut vor der Einlagerung des Kühlguts, insbesondere im Hinblick auf die Temperatur des gekühlten Innenraums in den das Kühlgut eingelagert werden sollen, vor.

Das Einlagern von warmem Kühlgut in das Kühl- und/oder Gefriergerät führt jedoch zu einem höheren Energieverbrauch, zu einer übermäßigen Erwärmung des gekühlten Innenraums und damit zu einer schlechteren Kühlgutqualität.

Es ist bekannt in Geräten aus dem Stand der Technik eine Kühlleistungssteigerung, die bspw. mit SuperCool oder SuperFrost bezeichnet wird, manuell zu aktivieren bzw. zu deaktivieren.

Ebenso ist bekannt, dass ein Kühl- und/oder Gefriergerät, das an verschiedenen Aufstellorten bspw. in verschiedenen Ländern und/oder Klimazonen aufgestellt werden kann, unterschiedlichen Anforderungen, insbesondere im Hinblick auf die Temperaturregelung des gekühlten Innenraums ausgesetzt ist. Kühl- und/oder Gefriergeräte aus dem Stand der Technik weisen jedoch eine sehr allgemeine Standardeinstellung ohne länderspezifische Anpassungen auf.

Vor diesem Hintergrund liegt der vorliegenden Erfindung die Aufgabe zugrunde, intelligente Erweiterung bestehender Regelungen und/oder Steuerungen von Kühl- und/oder Gefriergeräten, insbesondere im Hinblick auf eingelagertes Kühlgut und/oder auf den Aufstellort des Geräts, bereitzustellen.

Diese Aufgabe wird durch den Gegenstand mit den Merkmalen des unabhängigen Anspruchs 1 gelöst. Vorteilhafte Weiterbildungen der Erfindung sind Gegenstand der abhängigen Ansprüche.

Demnach ist erfindungsgemäß vorgesehen, dass die Steuereinheit derart ausgebildet ist, dass die Ansteuerung des Elements automatisch unter Verwendung von Ressourcen des Endgeräts und/oder Daten erfolgt, die durch einen Nutzer und/oder durch eine automatische Konfiguration des Endgeräts in dem Endgerät hinterlegt worden sind.

Die Ansteuerung des Elements erfolgt also vorzugsweise nicht rein auf der Grundlage lokaler Ressourcen bzw. lokal ermittelter Daten, sondern es werden Ressourcen wie Speicherplatz, Rechenleistung oder Steuerungssoftware, Datensammlung und - auswertung, oder beides eines Endgeräts genutzt. So kann die Datengrundlage der Entscheidungsfindung um Nutzerdaten erweitert werden, die aus dem Endgerät des Nutzers stammen können. Diese umfassen bspw. Positionsdaten, Aktivitätsdaten, Weckzeiten, etc. Dies ermöglicht vorzugsweise eine wesentlich bessere Erkennung und/oder Vorhersage bestimmter Ereignisse und folglich eine präzisere Anpassung von Gerätefunktionen und/oder Elementfunktionen an das Nutzerverhalten.

Es erfolgt vorzugsweise eine automatische Ansteuerung des Elements oder eine automatische Auslösung von Gerätefunktionen auf Grundlage einer Handlung und/oder des Verhaltens des Nutzers, insbesondere in Bezug auf eine App und/oder durch äußere Einflüsse.

Vorzugsweise ist vorgesehen, dass sich die Ressourcen und/oder Daten nicht direkt auf die Ansteuerung des Elements beziehen.

Die Ansteuerung des Elements erfolgt somit vorzugsweise indirekt nur auf Grundlage der Ressourcen und/oder Daten.

Vorzugsweise ist vorgesehen, dass die Ressourcen eine Softwareapplikation, insbesondere eine Einkaufslisten-App und/oder eine Bedien-App für das Gerät und/oder dass die Daten in einer Softwareapplikation, insbesondere einer Einkaufslisten-App und/oder einer Bedien-App für das Gerät des Endgeräts hinterlegt worden sind.

Durch die Daten aus bspw. einer Einkaufslisten-App ist bekannt, wann welche Lebensmittel gekauft werden. Der gekühlte Innenraum des Kühl- und/oder Gefriergeräts kann sodann bspw. eine Temperatur, die nach Art und/oder Menge der gekauften Lebensmittel angepasst, vorzugsweise verringert ist, einstellen. Auf diese Weise kann der Energieverbrauch des Geräts gesenkt und die Qualität der Lebensmittel verbessert werden.

Abhängig von Art und/oder Menge des Kühlguts kann eine Zeitspanne für die angepasste, vorzugsweise niedrigere Temperatur festgelegt werden.

Das Kühlgut umfasst vorzugsweise Lebensmittel.

Es wird vorzugsweise der Standort des Nutzers verwendet und/oder die Aktivität in einer Einkaufslisten-App.

Es wird vorzugsweise keine Objekterkennung verwendet.

Vorzugsweise ist vorgesehen, dass die Ressourcen und/oder Daten Positionsdaten des Kühlgeräts umfassen.

Vorzugsweise ist vorgesehen, dass die Ressourcen und/oder Daten Wetterdaten, Kalenderdaten und/oder Klimadaten, die jeweils auf die Positionsdaten bezogen sind, umfassen.

Vorzugsweise ist vorgesehen, dass die Ressourcen und/oder Daten Verhaltensdaten des Nutzers umfassen.

Die Positionsdaten umfassen vorzugsweise einen Standort des Kühlgeräts. Der Standort kann über die IP-Adresse des Endgeräts oder über eine Postleitzahl ermittelt werden. Die Postleitzahl kann manuell in das Endgerät eingegeben werden. Der Standort des Kühlgeräts kann einmalig nach dem Aufbau der Verbindung zwischen Steuereinheit und Kühlgerät ermittelt werden.

Das Gerät kann entsprechend dem üblichen Nutzerverhalten am jeweiligen Standort, also entsprechend einem Benutzerprofil intelligent gesteuert werden. Das Nutzerverhalten wird z.B. durch Feiertage oder die benötigte Lagertemperatur für typische Lebensmittel beeinflusst. Es kann damit zwischen Wochentagen, Wochenende und dem daraus folgenden unterschiedlichem Nutzerverhalten unterschieden werden.

Das Gerät kann auch automatisch auf das lokale Wetter reagieren, in dem die Daten Wetterdaten sind. So kann z.B. ein Anti-Kondensationsheizgerät für höhere Luftfeuchtigkeit nur dann eingeschaltet werden, wenn an dem betreffenden Aufstellort eine höhere Luftfeuchtigkeit zu erwarten ist.

Vorzugsweise ist vorgesehen, dass die Ressourcen und/oder Daten Daten, die sich auf Einkäufe des Nutzers beziehen und/oder Informationen zum Zeitpunkt des Erwerbs von Kühlgut und/oder zur Menge und/oder Art von Kühlgut umfassen.

Vorzugsweise ist vorgesehen, dass das Element eine Wärmepumpe, ein Speichermedium, ein Eisbereiter, eine Heizung oder ein Funktionselement des Geräts ist.

Bei der Wärmepumpe handelt es sich vorzugsweise um einen Kältemittelkreislauf mit Kompressor, Verflüssiger, Drossel und Verdampfer. In diesem Fall kann vorgesehen sein, dass die Kompressoreinschaltzeiten und/oder die Kompressorleistung unter Verwendung der Ressourcen und/oder Daten angepasst werden. Ferner können Routinen zur Ansteuerung aktiver Luftleitelemente wie beispielsweise Klappen, Routinen zur Ansteuerung von dem Verflüssiger oder Verdampfer zugeordneter Ventilatoren, Routinen zur Ansteuerung von Ventilen des Kältemittelkreislaufs oder dergleichen unter Verwendung der Ressourcen und/oder Daten angepasst werden.

Vorzugsweise ist vorgesehen, dass das Element derart ausgebildet ist, um eine Temperatur in einem gekühlten Innenraum des Geräts zu verändern.

Vorzugsweise ist vorgesehen, dass die Verbindung der Steuereinheit mit dem Endgerät über das Internet und/oder über eine drahtlose Verbindung erfolgt.

Vorzugsweise ist vorgesehen, dass das Endgerät ein Smartphone, Tablet oder Bestandteil eines Logistiksystems ist.

Die Erfindung betrifft auch ein System umfassend ein erfindungsemäßes Kühl- und/oder Gefriergerät und ein damit verbundenes Endgerät.

Das Kühl- und/oder Gefriergerät ist vorzugsweise ein Gerät für Endverbraucher. Das Gerät kann auch ein Gerät, welches für den professionellen Gebrauch, z.B. im Bereich Lebensmittelservice, für Bäckereien oder für Wissenschaft und Gesundheitsfürsorge ausgebildet ist, sein.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente. Weiterhin können alle hierin beschriebenen Merkmale der Erfindung beliebig miteinander kombiniert oder voneinander isoliert beansprucht werden.

Weitere Vorteile, Merkmale und Effekte der vorliegenden Erfindung ergeben sich aus der nachstehenden Beschreibung bevorzugter Ausführungsbeispiele unter Bezugnahme auf die Figur, in welchen gleiche oder ähnliche Bauteile durch dieselben Bezugszeichen bezeichnet sind.

Hierbei zeigt die einzige Figur zwei Draufsichten auf jeweils einen Bildschirm eines Endgeräts einer Ausführungsform eines erfindungsgemäßen Systems.

In der linken Draufsicht auf einen Bildschirm eines Endgeräts in Form eines Smartphones 1 ist auf dem Bildschirm ein Frontend 2 einer Einkaufslisten-App dargestellt.

In der rechten Draufsicht auf einen Bildschirm eines Endgeräts in Form eines Smartphones 1 ist auf dem Bildschirm ein Frontend 3 einer Bedien-App für das Gerät dargestellt.

Beispielsweise werden in der Einkaufslisten-App erste Daten durch einen Nutzer eingegeben, dass Kühlgut in Form von Lebensmitteln, etwa einer Tiefkühlpizza, Eiscreme und eines Tiefkühlhühnchens eingekauft wurden und in das Gerät eingelagert werden.

Auf Grundlage dieser ersten Daten erfolgt automatisch eine Kühlleistungssteigerung des Geräts in Form eines SuperFrost-Modus.

Beispielsweise ist es denkbar, dass in der Einkaufslisten-App zweite Daten durch einen Nutzer eingegeben werden, dass Kühlgut in Form von Lebensmitteln, etwa eines Salats, Milch, Käse, Schinken und Joghurt eingekauft wurden und in das Gerät eingelagert werden.

Auf Grundlage dieser zweiten Daten erfolgt dann automatisch eine Absenkung der Temperatur des gekühlten Innenraums von 7 °C auf 4 °C.

Diese Kühlleistungssteigerung oder das Absenken der Temperatur erfolgt durch die Steuereinheit des Geräts.

Auf dem Frontend 3 der Bedien-App für das Gerät wird die Kühlleistungssteigerung oder das Absenken der Temperatur angezeigt.

Es ist auch denkbar, dass das Endgerät derart ausgebildet ist, dass eine Freigabe des Nutzers erfolgt, wenn konkurrierende Anforderungen an die Temperatur des gekühlten Innenraums durch das Kühlgut bestehen. Dies kann etwa durch die Einlagerung von Seafood und von Südfrüchten erfolgen.

Ein weiteres Beispiel betrifft die Ansteuerung des Elements automatisch unter Verwendung von Daten des Endgeräts, die Positionsdaten, insbesondere einen Standort des Endgeräts und Wetterdaten umfassen.

Nach typischem Nutzerverhalten in den USA sind vorzugsweise im Gerät immer Eiswürfel vorhanden. Wenn heißes Wetter vorhergesagt ist, wird der Eisbereiter auf die höchste Eisproduktionsstufe gestellt, weil erwartet wird, dass viel Eis benötigt wird.

Nach typischem Nutzerverhalten in Deutschland werden Eiswürfel nur im Sommer benötigt, wenn es warm ist. Wenn schlechtes Wetter vorhergesagt ist, wird der Eisbereiter auf "Aus" gestellt, um die Produktion von nicht benötigten Eiswürfeln zu beenden. Dies ist auch vorteilhaft im Hinblick auf Nachhaltigkeit.

## Patentansprüche

1. Kühl- und/oder Gefriergerät mit einer Steuereinheit zur Ansteuerung eines Elements des Geräts, wobei die Steuereinheit eine Schnittstelle aufweist, die derart ausgebildet ist, dass eine Verbindung der Steuereinheit mit einem Endgerät erfolgt, **dadurch gekennzeichnet, dass** die Steuereinheit derart ausgebildet ist, dass die Ansteuerung des Elements automatisch unter Verwendung von Ressourcen des Endgeräts und/oder Daten erfolgt, die durch einen Nutzer und/oder durch eine automatische Konfiguration des Endgeräts in dem Endgerät hinterlegt worden sind.

2. Kühl- und/oder Gefriergerät nach Anspruch 1, **dadurch gekennzeichnet, dass** sich die Ressourcen und/oder Daten nicht direkt auf die Ansteuerung des Elements beziehen.

3. Kühl- und/oder Gefriergerät nach Anspruch 1 oder 2, **dadurch gekennzeichnet, dass** die Ressourcen eine Softwareapplikation, insbesondere eine Einkaufslisten-App und/oder eine Bedien-App für das Gerät und/oder dass die Daten in einer Softwareapplikation, insbesondere einer Einkaufslisten-App und/oder einer Bedien-App für das Gerät des Endgeräts hinterlegt worden sind.

4. Kühl- und/oder Gefriergerät nach einem der vorhergehenden Ansprüche, **dadurch gekennzeichnet, dass** die Ressourcen und/oder Daten Positionsdaten des Kühlgeräts umfassen.

5. Kühl- und/oder Gefriergerät nach Anspruch 4, **dadurch gekennzeichnet, dass** die Ressourcen und/oder Daten Wetterdaten, Kalenderdaten und/oder Klimadaten, die jeweils auf die Positionsdaten bezogen sind, umfassen.

6. Kühl- und/oder Gefriergerät nach einem der vorhergehenden Ansprüche, **dadurch gekennzeichnet, dass** die Ressourcen und/oder Daten Verhaltensdaten des Nutzers umfassen.

7. Kühl- und/oder Gefriergerät nach einem der vorhergehenden Ansprüche, **dadurch gekennzeichnet, dass** die Ressourcen und/oder Daten, die sich auf Einkäufe des Nutzers beziehen und/oder Informationen zum Zeitpunkt des Erwerbs von Kühlgut und/oder zur Menge und/oder Art von Kühlgut umfassen.

8. Kühl- und/oder Gefriergerät nach einem der vorhergehenden Ansprüche, **dadurch gekennzeichnet, dass** das Element eine Wärmepumpe, ein Speichermedium, ein Eisbereiter, eine Heizung oder ein Funktionselement des Geräts ist.

9. Kühl- und/oder Gefriergerät nach einem der vorhergehenden Ansprüche, **dadurch gekennzeichnet, dass** das Element derart ausgebildet ist, um eine Temperatur in einem gekühlten Innenraum des Geräts zu verändern.

10. Kühl- und/oder Gefriergerät nach einem der vorhergehenden Ansprüche, **dadurch gekennzeichnet, dass** die Verbindung der Steuereinheit mit dem Endgerät über das Internet und/oder über eine drahtlose Verbindung erfolgt.

11. Kühl- und/oder Gefriergerät nach einem der vorhergehenden Ansprüche, **dadurch gekennzeichnet, dass** das Endgerät ein Smartphone oder Bestandteil eines Logistiksystems ist.

12. System umfassend ein Kühl- und/oder Gefriergerät gemäß einem der vorhergehenden Ansprüche und ein damit verbundenes Endgerät.
